# EUROPÄISCHE PATENTANMELDUNG

(11) **EP 2 045 027 A2**
(43) Veröffentlichungstag der Anmeldung: **08.04.2009**
(21) Anmeldenummer: 08017116.8
(22) Anmeldetag: 29.09.2008
(51) Int. Cl.: B21D 19/04

(54) **Handbetätigbares Blechbiegegerät**

(30) Priorität: 01.10.2007 DE 202007014194 U
(71) Anmelder: WUKO Maschinenbau GmbH, 4664 Oberweis (AT)
(72) Erfinder: Hakala, Pertti Olavi, 4664 Oberweis (AT); Hakala, Pertti Aleksi, 4664 Oberweis (AT)
(74) Vertreter: Hauck Patent- und Rechtsanwälte

(57) **Zusammenfassung**

Handbetätigbares Blechbiegegerät zum Biegen eines um etwa 90° vorgebogenen Randes eines Blechs,
- mit einem Trägerkörper (1),
- mit mindestens einem an dem Trägerkörper (1) angeordneten, eine rechtwinklige Auflage für den um etwa 90° vorgebogenen Blechrand (12) bildenden Anschlag (2),
- mit mindestens einer Biegescheibe (6), die so an dem Trägerkörper (1) angeordnet ist, dass zwischen einer dem Trägerkörper (1) zugewandten Innenfläche (7) der Biegescheibe (6) und einer Seite (8) des rechtwinkligen Anschlags (2) ein Biegespalt definiert ist, in den der vorgebogene Blechrand (12) einführbar ist, wobei das Blechbiegegerät manuell entlang des vorgebogenen Blechrands (12) hin und her bewegbar ist, und durch Kippen des Blechbiegegeräts der Blechrand (12) um die Biegescheibe (6) weiter umbiegbar ist.

## Beschreibung

Die vorliegende Erfindung betrifft ein handbetätigbares Blechbiegegerät zum Biegen eines um etwa 90° vorgebogenen Randes eines Blechs. Handbetätigbare Biegegeräte sind beispielsweise bekannt aus DE 201 18 860 U1. Bei dem bekannten Blechbiegegerät kann der Rand eines ebenen Blechs allerdings nur um etwa 90° gebogen werden. Es besteht jedoch der Wunsch, insbesondere solche um 90° an einem Rand vorgebogenen Bleche weiter umzubiegen. Dazu ist es bekannt, Zangen einzusetzen. Diese erreichen jedoch keine zufriedenstellende Gleichmäßigkeit der Umbiegung. Weiterhin können solche Bleche an einer Abkantbank weiter umgebogen werden. Ein Nachteil liegt jedoch darin, dass die Breite der jeweils verwendeten Abkantbank die bearbeitbare Blechbreite begrenzt. Darüber hinaus besteht der Wunsch, beispielsweise auf einer Baustelle manuell in einfacher Weise ein vorgebogenes Blech weiter umzubiegen, insbesondere einen Blechumschlag zu bilden. Ein solcher Bedarf besteht beispielsweise für Spengler, insbesondere Bauspengler, oder auch Klempner.

Der vorliegenden Erfindung liegt daher die Aufgabe zugrunde, ein handbetätigbares Blechbiegegerät der eingangs genannten Art zu schaffen, mit dem ein vorgebogener Blechrand in einfacher und flexibler Weise manuell weiter umgebogen werden kann.

Diese Aufgabe löst die Erfindung durch den Gegenstand des unabhängigen Anspruchs 1. Vorteilhafte Ausgestaltungen und Weiterbildungen finden sich in den abhängigen Ansprüchen, der Beschreibung, sowie den Figuren.

Die Aufgabe wird gemäß der Erfindung durch ein handbetätigbares Blechbiegegerät zum Biegen eines um etwa 90° vorgebogenen Randes eines Blechs gelöst, mit einem Trägerkörper, mit mindestens einem an dem Trägerkörper angeordneten, eine rechtwinklige Auflage für den um etwa 90° vorgebogenen Blechrand bildenden Anschlag, mit mindestens einer Biegescheibe, die so an dem Trägerkörper angeordnet ist, dass zwischen einer dem Trägerkörper zugewandten Innenfläche der Biegescheibe und einer Seite des rechtwinkligen Anschlags ein Biegespalt definiert ist, in den der vorgebogene Blechrand einführbar ist, wobei das Blechbiegegerät manuell entlang des vorgebogenen Blechrands hin und her bewegbar ist, und durch Kippen des Blechbiegegeräts der Blechrand um die Biegescheibe weiter umbiegbar ist.

In entsprechender Weise wird die Aufgabe erfindungsgemäß gelöst durch ein Verfahren zum Biegen eines um etwa 90° vorgebogenen Randes eines Blechs mit der erfindungsgemäßen Vorrichtung, bei dem der vorgebogene Blechrand in den zwischen der dem Trägerkörper zugewandten Innenfläche der Biegescheibe und einer Seite des rechtwinkligen Anschlags definierten Biegespalt eingeführt wird, und bei dem das Blechbiegegerät manuell entlang des vorgebogenen Blechrands hin und her bewegt wird, wobei durch Kippen des Blechbiegegeräts der Blechrand um die Biegescheibe weiter umgebogen wird.

Erfindungsgemäß wird durch eine Ebene zwischen einer Innenfläche der Biegescheibe und einer Seite der Auflage ein Biegespalt definiert. Dabei müssen sich die Biegescheibe und die Seite der Auflage selbstverständlich nicht notwendigerweise direkt gegenüber liegen. Sie können auch in Einschubrichtung des Blechs oder senkrecht dazu versetzt zueinander angeordnet sein und auf diese Weise den Biegespalt für das einzuführende Blech definieren. Zum Einführen des Blechs mit seinem um 90° vorgebogenen Blechrand in den Biegespalt wird das Biegegerät von der seitlichen Blechkante her auf den Blechrand aufgeschoben, so dass dieser in den Biegespalt gelangt. Der durch die spaltförmige Ebene zwischen der Biegescheibe und einer Seite der Auflage definierte Biegespalt kann dabei geringfügig dicker sein als das Blech. Auf diese Weise ist das Blech zwar in dem Biegespalt gut bewegbar, jedoch wird der Blechrand trotzdem beim Biegevorgang fest in dem Spalt gehalten. Der Biegespalt kann jedoch auch in seiner Dicke mit der Blechdicke im Wesentlichen übereinstimmen. Auf diese Weise wird eine besonders sichere Fixierung des Blechs während des Biegevorgangs erreicht. Das Blech kann zur Bearbeitung in geeigneter Weise fixiert, insbesondere eingespannt sein.

Wenn das Blech in den Biegespalt eingeführt ist, kann durch ein Kippen des Blechbiegegeräts der Blechrand über seine 90° Vorbiegung hinaus weiter umgebogen werden, also der Biegewinkel des Blechrands erhöht werden. Das Biegegerät wird dazu auf das Blech zugekippt. Insbesondere wird die Biegescheibe auf die nicht vorgebogene Blechfläche zu gekippt. Der in den Biegespalt eingesetzte Blechrand kann bei der Verkippung des Biegegeräts gegenüber der Blechfläche nicht aus dem Biegespalt herausgelangen und wird um die Biegescheibe gebogen.

Zum Umbiegen kann das Blechbiegegerät entlang des vorgebogenen Blechrands, insbesondere der Blechkante hin und her bewegt werden. Dabei erfolgt jeweils ein sukzessives weiteres Umbiegen des vorgebogenen Blechrands. Nach und nach wird das Blech so über seine gesamte Breite umgebogen. Durch die Hin- und Herbewegung des Blechbiegegeräts muss immer nur ein kleiner Bereich des Blechs umgebogen werden.

Mit dem erfindungsgemäßen Blechbiegegerät kann in besonders einfacher und flexibler Weise manuell ein um 90° vorgebogener Blechrand beispielsweise auf einer Baustelle weiter umgebogen werden. Eine Abkantbank zum Umbiegen ist dabei nicht erforderlich. Darüber hinaus können aufgrund der Hin- und Herbewegung des Biegegeräts in flexibler Weise unterschiedlichste Blechbreiten, insbesondere auch größere Blechbreiten bearbeitet werden als beispielsweise mit einer herkömmlichen Abkantbank. Blechbreiten von mehreren Metern (bspw. 6 Meter) sind problemlos möglich. Gleichzeitig wird eine insbesondere im Vergleich zur Umbiegung mit Zangen gleichmäßigere und präzisere Umbiegung des Blechrands erreicht.

Je nach Ausgestaltung der rechtwinkligen Auflage des Blechbiegegeräts kann die aufgebogene Randhöhe unterschiedlich hoch sein. Ihre Höhe kann beispielsweise etwa im Bereich von 10 bis 30 mm liegen. Die rechtwinklige Auflage kann dabei in ihrer Höhe und/oder Tiefe durch eine geeignete Einstelleinrichtung einstellbar sein. Auf diese Weise ist eine flexible Anpassung an unterschiedliche Höhen des Blechrands möglich. Die erfindungsgemäße Vorrichtung eignet sich besonders für Dünnbleche mit einer Stärke von weniger als 1 mm. Aber auch Bleche mit wenigen Millimetern Stärke sind grundsätzlich mit der Vorrichtung bearbeitbar.

Der Trägerkörper des Blechbiegegeräts kann beispielsweise in Form eines Balkens ausgestaltet sein. Der Anschlag kann dann an einer unteren Längsseite des Balkens vorgesehen sein, während die Biegescheibe an einer dazu senkrechten vorderen Längsseite des Balkens angeordnet sein kann. Die Biegescheibe ist ein flaches Bauteil, das im Übrigen jedoch grundsätzlich eine beliebige Form haben kann. Insbesondere muss die Biegescheibe nicht notwendigerweise kreisförmig ausgebildet sein.

Gemäß einer bevorzugten Ausgestaltung kann die mindestens eine Biegescheibe derart angeordnet sein, dass der Blechrand um etwa 90° weiter umbiegbar ist, so dass der Blechrand nach dem Biegevorgang um 180° gegenüber dem Blech gebogen ist. Bei dieser Ausgestaltung weist die Biegescheibe eine solche Anordnung auf, dass ausreichend Raum zum Biegen des Blechrands um 180° gegenüber dem Blech zur Verfügung steht, also ein Blechumschlag gebildet werden kann. Dabei kann aufgrund der Flachheit der Biegescheibe ein ebenfalls flacher Blechumschlag erzeugt werden. So kann der zwischen dem Blechrand und dem Blech im Bereich des Blechumschlags gebildete Abstand beispielsweise der Dicke des Blechs entsprechen oder ein geringes Mehrfaches der Blechdicke betragen, beispielsweise das 10-fache oder weniger.

Nach einer weiteren Ausgestaltung können mindestens zwei Biegescheiben vorgesehen sein. Dadurch wird eine verbesserte Führung des Blechrands in der Vorrichtung erreicht. Die mindestens eine Biegescheibe kann kreisförmig sein. Dabei kann sie drehbar am Trägerkörper gelagert sein. Darüber hinaus kann der mindestens eine Anschlag jeweils mindestens zwei drehbar gelagerte Anschlagrollen aufweisen, wobei die Drehachsen von mindestens zwei der Anschlagrollen senkrecht zueinander ausgerichtet sind, so dass die Anschlagrollen mit ihren Rollenoberflächen die rechtwinklige Auflage für den um 90° gebogenen Blechrand bilden. Bei dieser Ausgestaltung weisen die Anschläge jeweils mindestens zwei Anschlagrollen auf. Von den Anschlagrollen eines Anschlags sind mindestens zwei senkrecht zueinander drehbar gelagert. Die Rollen sind so angeordnet, dass sie mit ihren Rollenoberflächen jeweils eine Seite der rechtwinkligen Auflage bilden. Die Rollen können insbesondere L-förmig angeordnet sein, so dass die senkrechte Auflage ebenfalls L-förmig ist. Es kann also sowohl die Biegescheibe als auch die rechtwinklige Auflage drehbar gelagert sein. Das Blechbiegegerät kann entsprechend entlang des Blechrands hin und her gerollt werden. Beschädigungen, wie Kratzer auf dem Blech werden so sicher vermieden.

In besonders praxisgemäßer Weise kann der mindestens eine Anschlag vier Anschlagrollen aufweisen, wobei drei Anschlagrollen entlang derselben Drehachse drehbar gelagert sind. Bei dieser Ausgestaltung bilden also jeweils drei Anschlagrollen eine Seite der rechtwinkligen Auflage. Dabei kann insbesondere die den Biegespalt definierende Seite der Auflage die mehreren auf derselben Drehachse gelagerten Rollen aufweisen. Es können auch mehrere Anschläge vorgesehen sein, vorzugsweise mindestens fünf Anschläge. Durch diese Ausgestaltung wird eine optimale Führung des Blechs in dem Biegegerät erreicht.

Nach einer weiteren Ausgestaltung der Erfindung kann an der der mindestens einen Biegescheibe abgewandten Seite des Trägerkörpers mindestens ein Handgriff zum manuellen Betätigen des Blechbiegegeräts angeordnet sein. Insbesondere können zwei Handgriffe vorgesehen sein. Auf diese Weise wird eine besonders einfache manuelle Bedienung des Blechbiegegeräts ermöglicht.

Gemäß einer weiteren Ausgestaltung kann mindestens ein weiteres Biegeelement derart an dem Blechbiegegerät angeordnet sein, dass bei mit um 180° umgebogenem Blechrand in den Biegespalt eingeführtem Blech das Blechbiegegerät manuell entlang des um 180° gebogenen Blechrands hin und her bewegbar ist, und durch Kippen des Blechbiegegeräts das Blech um das mindestens eine weitere Biegeelement biegbar ist.

Ein entsprechendes Verfahren sieht vor, dass bei der erfindungsgemäßen Vorrichtung ein Blech mit um 180° umgebogenem Blechrand in den Biegespalt eingeführt wird, das Blechbiegegerät manuell entlang des um 180° gebogenen Blechrands hin und her bewegt wird, und durch Kippen des Blechbiegegeräts das Blech um das mindestens eine weitere Biegeelement der Vorrichtung gebogen wird.

Gemäß dieser Ausgestaltung ist also ein Zusatz, umfassend mindestens ein Biegeelement, an dem Blechbiegegerät vorgesehen, mit dem das bereits mit einem Blechumschlag versehene Blech zusätzlich um das Biegeelement umgebogen werden kann. Es wird also der Blechumschlag umgebogen. Dies wird bei an dem Gerät angeordnetem Biegeelement und in dem Biegespalt befindlichem Blech insbesondere durch ein Kippen des Geräts in eine Richtung erreicht, die der Kipprichtung zum vorhergegangenen Biegen des Blechrands auf 180° entgegengesetzt ist. Das Blech kann dazu wiederum in geeigneter Weise fixiert, zum Beispiel an seinem dem umgebogenen Blechrand gegenüberliegenden Ende eingespannt werden. Je nach Anordnung des weiteren Biegeelements an dem Gerät kann das Blech beispielsweise etwa auf einer Höhe umgebogen werden, die dem Ende des um 180° umgebogenen Blechumschlags gegenüberliegt. Je nach Ausgestaltung des Biegeelements kann das Umbiegen des Blechumschlags auf 90° begrenzt sein. Bevorzugt sind mindestens zwei Biegeelemente vorgesehen.

Das mindestens eine weitere Biegeelement ist bevorzugt mindestens eine um eine Drehachse drehbar gelagerte Biegerolle. Vorzugsweise sind mindestens zwei solcher Biegerollen vorgesehen. Nach dieser Ausgestaltung kann das Biegegerät in für das Blech schonender Weise an diesem hin und her gerollt werden.

Die Drehachsen der Biegerollen können insbesondere senkrecht zu Drehachsen der Biegescheiben des Biegegeräts verlaufen. Weiter können die Drehachsen der Biegerollen parallel zu Drehachsen der den Biegespalt definierenden Anschlagrollen verlaufen. Die Drehachsen der übrigen Anschlagrollen können dagegen parallel zu den Drehachsen der Biegescheiben verlaufen.

Ein Ausführungsbeispiel der Erfindung wird nachfolgend anhand einer Zeichnung näher erläutert. Es zeigen schematisch:
- Fig. 1: ein erfindungsgemäßes Blechbiegegerät in einer ersten perspektivischen Ansicht,
- Fig. 2: das in Fig. 1 gezeigte Blechbiegegerät in einer zweiten perspektivischen Ansicht,
- Fig. 3: einen vergrößerten Ausschnitt des in den Figuren 1 und 2 gezeigten Blechbiegegeräts in einer ersten Betriebsstellung,
- Fig. 4: einen vergrößerten Ausschnitt des in den Figuren 1 bis 3 gezeigten Blechbiegegeräts in einer weiteren Betriebsstellung,
- Fig. 5: einen vergrößerten Ausschnitt des in den Figuren 1 bis 4 gezeigten Blechbiegegeräts in einer weiteren Betriebsstellung,
- Fig. 6: ein erfindungsgemäßes Blechbiegegerät nach einer weiteren Ausführungsform in einer ersten perspektivischen Ansicht,
- Fig. 7: das in Fig. 6 gezeigte Blechbiegegerät in einer zweiten perspektivischen Ansicht,
- Fig. 8: eine schematische Darstellung der Funktion des erfindungsgemäßen Blechbiegegeräts, und
- Fig. 9: eine weitere schematische Darstellung der Funktion des erfindungsgemäßen Blechbiegegeräts.

In den Figuren bezeichnen gleiche Bezugszeichen gleiche Gegenstände. In den Figuren 1 und 2 ist ein erfindungsgemäßes handbetätigbares Blechbiegegerät in unterschiedlichen perspektivischen Ansichten dargestellt. Das Blechbiegegerät weist einen Trägerkörper 1, vorliegend in Form eines Balkens 1 auf. An dem Trägerkörper 1 sind fünf jeweils eine rechtwinklige Auflage für einen um etwa 90° vorgebogenen Blechrand bildende Anschläge 2 verteilt angeordnet. Die Anschläge 2 weisen jeweils vier über Kugellager drehbar gelagerte Anschlagrollen 3, 4 auf. Dabei verläuft die Drehachse einer Anschlagrolle 3 jeweils senkrecht zu der Drehachse der übrigen drei Anschlagrollen 4 jedes Anschlags 2. Die Anschlagrollen 3, 4 bilden eine L-förmige Anordnung. Zwischen den Rollen 3 und 4 ist jeweils eine Manschette 5, beispielsweise aus einem Stahlwerkstoff, vorgesehen. Durch ihre L-förmige Anordnung bilden die Anschlagrollen 3, 4 mit ihren Rollenoberflächen eine rechtwinklige Auflage für einen um 90° gebogenen Blechrand, wie unten näher erläutert werden wird.

An einer senkrecht zu der mit den Anschlägen 2 versehenen Längsseite verlaufenden weiteren Längsseite des Trägerkörpers 1 sind zwei kreisförmige Biegescheiben 6 angeordnet. Diese Biegescheiben 6 sind jeweils ebenfalls mit ihrem Zentrum drehbar an der betreffenden Längsseite des Trägerkörpers 1 gelagert. Die Biegescheiben 6 sind dabei so an dem Trägerkörper 1 angeordnet, dass zwischen einer dem Trägerkörper 1 zugewandten Innenfläche 7 der Biegescheiben 6 und einer Seite 8 der Anschläge 2 ein Biegespalt definiert wird, in den der vorgebogene Blechrand einführbar ist, wie unten näher erläutert werden wird.

Auf der den Biegescheiben 6 abgewandten Seite des Trägerkörpers 1, insbesondere der gegenüberliegenden Längsseite des Trägerkörpers 1, sind zwei Handgriffe 9 zum manuellen Betätigen des Blechbiegegeräts angeordnet. Mit Abdeckkappen 10 sind Bohrungen für die Lagerung der Biegescheiben 6 verschlossen. In dem dargestellten Beispiel können der Trägerkörper 1, die Anschlagrollen 3, 4 sowie die Biegescheiben 6 jeweils beispielsweise aus einem Stahlwerkstoff bestehen. Die Handgriffe 9 und die Abdeckungen 10 können dabei zumindest teilweise aus einem Kunststoff bestehen.

In den Figuren 3 bis 5 ist die erfindungsgemäße Vorrichtung ausschnittsweise in verschiedenen Betriebsstellungen dargestellt. Dabei zeigen die Figuren 3 und 4 eine Betriebsstellung bei in den Biegespalt eingeführtem Blech 11 vor dem weiteren Umbiegen mit dem Blechbiegegerät. Das Blech 11 weist einen um etwa 90° gegenüber der Blechoberfläche vorgebogenen Blechrand 12 auf. In den Figuren 3 und 4 ist dargestellt, wie das Blech 11 mit seinem vorgebogenen Blechrand 12 in den zwischen der Biegescheibe 6 und einer Seite 8 der Anschläge 2 gebildeten Biegespalt eingeführt wird. Dazu wird das Blechbiegegerät auf das in geeigneter Weise eingespannte und auf diese Weise fixierte Blech 11, und insbesondere den Blechrand 12, aufgeschoben. Wie insbesondere in Fig. 3 zu erkennen, kommt das Blech 11 dabei auf den durch die Anschläge 2 gebildeten rechtwinkligen Auflagen zu liegen. In dem dargestellten Beispiel ist die Spaltbreite ungefähr gleich der Blechdicke.

Aufgrund der drehbaren Lagerung der Biegescheiben 6 und der Anschlagrollen 3, 4 kann das Blechbiegegerät entlang des Blechrands 12 und insbesondere entlang der Blechkante 13 hin und her gerollt werden. Das Blech ist dabei mit seinem Blechrand 12 sicher in dem Biegespalt geführt. Zum weiteren Biegen des Blechs 11 und insbesondere des Blechrands 12 wird das Blechbiegegerät über die Handgriffe 9 manuell entlang des Blechrands 12 hin und her gerollt und dabei sukzessive in Richtung auf die Oberfläche des Blechs 11 gekippt. Insbesondere werden dabei die Biegescheiben 6 in Richtung der Blechoberfläche gekippt. So wird der Blechrand 12 sukzessive weiter umgebogen bis zu der in Fig. 5 gezeigten Betriebsstellung. In der in Fig. 5 dargestellten Position ist der Blechrand 12 um etwa 90° weiter umgebogen worden, so dass er um etwa 180° gegenüber dem Blech 11 zu einem Blechumschlag gebogen ist.

In dem dargestellten Beispiel wurde ein Stahlblech umgebogen. Mit der erfindungsgemäßen Vorrichtung lassen sich aber auch Bleche aus anderen Materialien, beispielsweise Kupfer-, Zink- oder Aluminiumbleche verarbeiten. Der Blechrand 12 hat in dem dargestellten Beispiel eine Höhe von etwa 20 mm. Die Blechstärke beträgt 0,6 mm.

In den Figuren 6 und 7 ist eine weitere Ausführungsform des erfindungsgemäßen Blechbiegegeräts gezeigt. Das Blechbiegegerät entspricht weitgehend dem in den Figuren 1 und 2 gezeigten Gerät. Es unterscheidet sich jedoch dadurch, dass an dem Gerät zwei weitere Biegeelemente 14, im dargestellten Beispiel zwei drehbar gelagerte Biegerollen 14 angeordnet sind. Die Biegerollen 14 sind dabei jeweils am Ende von Handgriffe bildenden Stäben 15 gehalten, die wiederum an einem Rahmen 16 angeordnet sind. Der Rahmen 16 ist bei 19 in nicht näher dargestellter Weise, beispielsweise mit einer Schraubverbindung, an einem die Anschläge 2 haltenden, anstelle der in den Figuren 1 und 2 dargestellten Manschetten vorgesehenen Verbindungsträger 17 angeordnet. Die die Biegerollen 14 tragenden Stäbe 15 sind in Öffnungen des Rahmens 16 verschiebbar geführt. Dies ist durch den Pfeil 23 veranschaulicht. Mit Flügelmuttern 18 können die Stäbe 15 und damit die Biegerollen 14 in einer gewünschten Höhe in dem Rahmen 16 fixiert werden. Mit der Höhe der Biegerollen 14 wird die Biegelinie 22 definiert, um die das Blech 11 anschließend umgebogen wird.

Der in den Figuren 6 und 7 gezeigte Zusatz dient zum Umbiegen eines bereits mit einem um 180° gebogenen Blechrand 12 versehenen Blechs 11. Der Zusatz wird in der in Figur 5 gezeigten Betriebsstellung an das Blechbiegegerät angesetzt, also wenn in dem Biegespalt das Blech 11 mit seinem um 180° umgebogenen Blechumschlag eingeführt ist. Das Blech 11 mit seinem Blechrand 12 ist in Figur 7 schematisch in dem Biegespalt dargestellt. Das Blech 11 ist in nicht näher dargestellter Weise fixiert, beispielsweise an seinem dem umgebogenen Blechrand 12 gegenüberliegenden Ende 20 eingespannt. In dieser Stellung kann das Blechbiegegerät mit dem daran angeordneten Zusatz dann beispielsweise mittels der Handgriffe 9 oder der Stäbe 15 in eine Richtung gekippt werden, die der zuvor gewählten Kipprichtung des Geräts zum Herstellen des 180°-Blechumschlags entgegengesetzt ist. Dies ist in Figur 7 durch den Pfeil 21 veranschaulicht. Das Blech 11 wird dabei gegen die Biegerollen 14 gebogen. Wieder kann das Biegegerät manuell entlang des Blechrands 12 hin und her gerollt werden und das Blech 11 sukzessive umgebogen werden.

Die Figuren 8 und 9 veranschaulichen die Bearbeitungsmöglichkeiten des erfindungsgemäßen Biegegeräts. Insbesondere ist auf der linken Seite von Figur 8 das Blech 11 in seiner Ausgangsposition mit um 90° umgebogenem Blechrand gezeigt. Mit dem Biegegerät, wie es beispielsweise in den Figuren 1 und 2 dargestellt ist, kann der Blechrand 12 dann sukzessive weiter umgebogen werden, bis der Blechrand 12 um 180° gegenüber dem Blech 11 zu einem Blechumschlag gebogen ist. Dies ist auf der rechten Seite von Figur 8 gezeigt. Figur 9 veranschaulicht die weiteren Bearbeitungsmöglichkeiten mit der beispielsweise in den Figuren 6 und 7 gezeigten Vorrichtung. Ausgangsposition ist hierbei das auf der linken Seite von Figur 9 dargestellte, mit einem 180°-Blechumschlag versehene Blech 11. Mit dem Zusatz zu dem Biegegerät, insbesondere den weiteren Biegerollen 14, kann das Blech 11 entlang einer Biegelinie 22 sukzessive bis maximal 90° gegen die Biegerollen 14 umgebogen werden. Dies ist auf der rechten Seite von Figur 9 dargestellt.

## Patentansprüche

1. Handbetätigbares Blechbiegegerät zum Biegen eines um etwa 90° vorgebogenen Randes eines Blechs,
- mit einem Trägerkörper (1),
- mit mindestens einem an dem Trägerkörper (1) angeordneten, eine rechtwinklige Auflage für den um etwa 90° vorgebogenen Blechrand (12) bildenden Anschlag (2),
- mit mindestens einer Biegescheibe (6), die so an dem Trägerkörper (1) angeordnet ist, dass zwischen einer dem Trägerkörper (1) zugewandten Innenfläche (7) der Biegescheibe (6) und einer Seite (8) des rechtwinkligen Anschlags (2) ein Biegespalt definiert ist, in den der vorgebogene Blechrand (12) einführbar ist, wobei das Blechbiegegerät manuell entlang des vorgebogenen Blechrands (12) hin und her bewegbar ist, und durch Kippen des Blechbiegegeräts der Blechrand (12) um die Biegescheibe (6) weiter umbiegbar ist.

2. Blechbiegegerät nach Anspruch 1, **dadurch gekennzeichnet, dass** die mindestens eine Biegescheibe (6) derart angeordnet ist, dass der Blechrand (12) um etwa 90° weiter umbiegbar ist, so dass der Blechrand (12) nach dem Biegevorgang um 180° gegenüber dem Blech (11) gebogen ist.

3. Blechbiegegerät nach einem der Ansprüche 1 oder 2, **dadurch gekennzeichnet, dass** mindestens zwei Biegescheiben (6) vorgesehen sind.

4. Blechbiegegerät nach einem der vorhergehenden Ansprüche, **dadurch gekennzeichnet, dass** die mindestens eine Biegescheibe (6) kreisförmig ist und drehbar am Trägerkörper (1) gelagert ist.

5. Blechbiegegerät nach einem der vorhergehenden Ansprüche, **dadurch gekennzeichnet, dass** der mindestens eine Anschlag (2) jeweils mindestens zwei drehbar gelagerte Anschlagrollen (3, 4) aufweist, wobei die Drehachsen von mindestens zwei der Anschlagrollen (3, 4) senkrecht zueinander ausgerichtet sind, so dass die Anschlagrollen (3, 4) mit ihren Rollenoberflächen die rechtwinklige Auflage für den um 90° gebogenen Rand (12) des Blechs (11) bilden.

6. Blechbiegegerät nach Anspruch 5, **dadurch gekennzeichnet, dass** der mindestens eine Anschlag (2) vier Anschlagrollen (3, 4) aufweist, wobei drei Anschlagrollen (3,4) entlang derselben Drehachse drehbar gelagert sind.

7. Blechbiegegerät nach einem der vorhergehenden Ansprüche, **dadurch gekennzeichnet, dass** mehrere Anschläge (2) vorgesehen sind, vorzugsweise mindestens fünf Anschläge (2).

8. Blechbiegegerät nach einem der vorhergehenden Ansprüche, **dadurch gekennzeichnet, dass** an der der mindestens einen Biegescheibe (6) abgewandten Seite des Trägerkörpers (1) mindestens ein Handgriff (9) zum manuellen Betätigen des Blechbiegegeräts angeordnet ist.

9. Blechbiegegerät nach Anspruch 2 oder nach einem der Ansprüche 3 bis 8 und Anspruch 2, **dadurch gekennzeichnet, dass** mindestens ein weiteres Biegeelement (14) derart an dem Blechbiegegerät angeordnet ist, dass bei mit um 180° umgebogenem Blechrand (12) in den Biegespalt eingeführtem Blech (11) das Blechbiegegerät manuell entlang des um 180° gebogenen Blechrands (12) hin und her bewegbar ist, und durch Kippen des Blechbiegegeräts das Blech (11) um das mindestens eine weitere Biegeelement (14) biegbar ist.

10. Blechbiegegerät nach Anspruch 9, **dadurch gekennzeichnet, dass** das mindestens eine weitere Biegeelement (14) mindestens eine um eine Drehachse drehbar gelagerte Biegerolle (14) ist.
